# EUROPÄISCHE PATENTSCHRIFT

(11) **EP 2 137 353 B1**
(45) Veröffentlichungstag und Bekanntmachung des Hinweises auf die Patenterteilung: **23.12.2015**
(21) Anmeldenummer: 08735259.7
(22) Anmeldetag: 15.04.2008
(51) Int. Cl.: E02D 27/02, E04G 9/08

(54) **SCHALUNGSELEMENT**
FORMWORK ELEMENT
ÉLÉMENT DE COFFRAGE

(30) Priorität: 19.04.2007 DE 202007005701 U; 27.06.2007 DE 202007008977 U; 27.06.2007 DE 202007009044 U
(43) Veröffentlichungstag der Anmeldung: 30.12.2009
(73) Patentinhaber: Obernolte, Sven, 32278 Kirchlengern (DE); Obernolte, Reent, 53177 Bonn (DE)
(72) Erfinder: Obernolte, Sven, 32278 Kirchlengern (DE); Obernolte, Reent, 53177 Bonn (DE)
(74) Vertreter: Ter Meer Steinmeister & Partner
(86) Internationale Anmeldenummer: PCT/EP2008/003004
(87) Internationale Veröffentlichungsnummer: WO 2008/128683

(56) Entgegenhaltungen:
- GB-A- 1 551 011

## Beschreibung

Die Erfindung betrifft ein Schalungselement mit einem von einer Folie umhüllten Gitterwerk, das aus mindestens zwei getrennten Gittermatten besteht, wobei die Gittermatten von einer gemeinsamen Folie umhüllt sind und die Folie zwischen den einzelnen Gittermatten Gelenke bildet, die es gestatten, die Gittermatten übereinander zu falten.

Aus GB-A-1 551 011 ist ein Schalungselement bekannt, das mehrere Platten aufweist, die jeweils einzeln von einer Folie umhüllt sind. Die Folien, die die verschiedenen Platten einschließen, sind durch flexible Folienstege gelenkig miteinander verbunden.

Schalungselemente in der Form eines Gitterwerks sind aus DE 38 15 870 C1 bekannt und werden beispielsweise für Fundamentschalungen eingesetzt. Bei dem Gitterwerk handelt es sich um eine aus gekreuzten Stäben gebildete Baustahlmatte, die entweder eben oder zu einem geeigneten Schalungsprofil gebogen oder gekantet ist. Diese Baustahlmatte gibt dem Schalungselement die notwendige mechanische Festigkeit. Bei der Folie handelt es sich um eine stabile Schrumpffolie, beispielsweise aus Polyethylen, mit der das Gitterwerk umschrumpft ist, so daß die Gitteröffnungen jeweils durch zwei Folienlagen verschlossen sind und man somit ein flächiges, für den Beton undurchlässiges Schalungselement erhält.

Aufgabe der Erfindung ist es, ein Schalungselement mit einer stabileren Gelenkkonstruktion zu schaffen.

Diese Aufgabe wird bei einem Schalungselement der eingangs genannten Art erfindungsgemäß dadurch gelöst, daß die Gittermatten zusätzlich durch ein von der Folie umgebenes Gelenk miteinander verbunden sind.

Die Folie verbindet die einzelnen Gittermatten und dient zugleich als Scharnier oder Gelenk, das es erlaubt, die Gittermatten gegeneinander abzuwinkeln. So kann das Schalungselement platzsparend in einem flachen Zustand angeliefert und dann auf der Baustelle in die jeweils gewünschte Konfiguration gefaltet werden.

Das zusätzliche Gelenk kann auf unterschiedliche Weisen gebildet werden.

Gemäß einer Ausführungsform wird das Gelenk dadurch gebildet, daß die parallel zur Scharnierachse verlaufenden Gitterstäbe durch Ringclips, Rödeldraht oder dergleichen zusammengehalten werden.

Gemäß noch einer weiteren Ausführungsform sind die rechtwinklig zur Scharnierachse verlaufenden Gitterstäbe der einen Gittermatte zu Haken umgebogen, die einen parallel zur Scharnierachse verlaufenden Gitterstab der anderen Gittermatte umgreifen.

In jedem Fall ist die Gelenkkonstruktion geschützt innerhalb der Folie untergebracht und wird durch die Folie zusätzlich stabilisiert.

Vorteilhafte Ausgestaltungen sind in den Unteransprüchen angegeben.

Wenn das erfindungsgemäße Schalungselement für verlorene Schalungen, beispielsweise Fundamentschalungen eingesetzt wird, so läßt sich mit Hilfe von an einer oder mehreren Gittermatten angebrachten Dämmschichten auf einfache Weise eine Wärme- und/oder Schalldämmung erreichen. Die Dämmschicht kann aus üblichen Dämmaterialien bestehen, beispielsweise aus Schaumpolystyrol. Steinwolle oder dergleichen und kann beispielsweise durch eine oder mehrere Dämmplatten gebildet werden. Da sich die Dämmschicht innerhalb der Folie befindet und somit gegen von außen einwirkende Feuchtigkeit geschützt ist, kommen auch Dämmaterialien in Betracht, die bisher nicht für verlorene Schalungen eingesetzt werden konnten. Insbesondere können offen- oder geschlossenzellige Materialien oder Fasermaterialien mit geringer Dichte verwendet werden, die einen besonders niedrigen Wärmeleitwert haben.

Da die Dämmschicht durch die Schrumpffolie in der gewünschten Position an dem Gitterwerk fixiert wird, lassen sich das Schalungselement und die daraus gebildete Schalung auf besonders einfache Weise herstellen.

Im folgenden werden Ausführungsbeispiele anhand der Zeichnung näher erläutert.

Es zeigen:
- Fig. 1: einen Schnitt durch ein erfindungsgemäßes Schalungselement in ebenem Zustand;
- Fig. 2: das Schalungselement nach Fig. 1 in der Draufsicht;
- Fig. 3: das Schalungselement nach Fig. 1 und 2 in einem zusammengefalteten Zustand;
- Fig. 4: ein Schalungselement gemäß einem anderen Ausführüngsbeispiel; und
- Fig. 5 und 6: unterschiedliche Gelenkkonstruktionen für die Schalungselemente.

In Fig. 1 und 2 ist ein Schalungselement in einem flachen Zustand gezeigt, in dem es platzsparend zur Baustelle angeliefert werden kann. Das Schalungselement weist ein Gitterwerk auf, das im gezeigten Beispiel aus drei getrennten Gittermatten 110 besteht, beispielsweise in der Form von Baustahlmatten, die durch kreuzweise verlegte Metallstäbe 112, 114 gebildet werden. Die einzelnen Gittermatten sind durch Gelenke 118, die hier nur schematisch dargestellt sind, zugfest aber schwenkbar miteinander verbunden. Das gesamte Gebilde aus aus drei in geringem Abstand nebeneinander liegenden Gittermatten 110 und den Gelenken 118 ist von einer Schrumpffolie 116 umhüllt. Wahlweise können die beiden Folienlagen an den Gelenken 118 auch miteinander verschweißt oder verklebt sein, um die Gittermatten noch sicherer in Position zu halten.

In Fig. 3 sind die Gittermatten 110 zu einem kompakten Gebilde übereinander gefaltet. Das wird dadurch ermöglicht, daß die Gelenke 118 und die entsprechenden, als Scharniere dienenden Folienabschnitte hinreichend breit ausgebildet sind.

Fig. 4 zeigt eine Ausführungsform, bei der auf einer Seite des Gitterwerkes eine Dämmschicht angebracht ist, die im gezeigten Beispiel durch drei voneinander getrennte Dämmplatten 120 gebildet wird, die jeweils an einer der Gittermatten 110 anliegen.

An den Fugen zwischen den einzelnen Dämmplatten 120 bildet die Schrumpffolie 116 Gelenke 118, die es erlauben, das Schalungselement an diesen Stellen zu knicken. Auf diese Weise erhält man z. B. ein U-förmiges Schalungsprofil, das beispielsweise für eine verlorene Fundamentschalung verwendet werden kann und zugleich eine Wärmedämmung an der Innenseite, der Außenseite und der Unterseite des Fundaments bildet.

Wenn eine Wärmedämmung an der Unterseite des Fundaments nicht erforderlich ist, kann die betreffende Dämmplatte auch fortgelassen werden. Ebenso ist es möglich, zwei Dämmplatten 120 so auf zwei Gittermatten 110 anzuordnen, daß sich daraus ein L-förmiges Schalungsprofil bilden läßt.

Die Dämmplatte kann jede für die Zwecke der Wärmedämmung gewünschte Dicke haben, beispielsweise zwischen 30 und 120 mm, und sie kann aus beliebigen Dämmaterialien bestehen, beispielsweise aus Schaumpolystyrol. Steinwolle und dergleichen. Anstelle einer steifen Dämmplatte kann auch eine flexible Dämmschicht aus Steinwolle oder einem anderen geeigneten Material verwendet werden. Ebenso kann die Dämmschicht auch aus einer losen Schüttung aus Granulat oder dergleichen gebildet werden, die durch die Schrumpffolie 116 in ihrer Form gehalten wird.

In Figuren 5 und 6 sind mögliche Ausgestaltungen der Gelenke 118 dargestellt.

In Figur 5 wird ein Gelenk 118b durch Ringclips gebildet, d. h. durch Drahtringe 126, die durch eine aufgequetschte Metallklammer 128 geschlossen gehalten werden und jeweils zwischen den Metallstäben 114 die beiden parallel zueinander und zur Gelenkachse am Rand der Gittermatten verlaufenden Metallstäbe 112 umschließen. Wahlweise können die Metallstäbe 112 statt durch Ringclips auch durch Rödeldraht zusammengehalten werden.

Figur 6 zeigt schließlich ein Gelenk 118c, das dadurch gebildet wird, daß die Metallstäbe 114 einer der beiden Gittermatten verlängert und zu Haken 130 gebogen sind, die den Metallstab 112 der benachbarten Gittermatte umgreifen. Wenn die beiden parallel zur Scharnierachse verlaufenden Metallstäbe 112, die die Ränder der Gittermatten bilden, in hinreichend geringem Abstand zueinander liegen, können die Haken 130 auch abwechselnd an den Metallstäben 114 beider Gittermatten gebildet sein.

## Patentansprüche

1. Schalungselement mit einem von einer Folie (116) umhüllten Gitterwerk, das aus mindestens zwei getrennten Gittermatten (110) besteht, wobei die Gittermatten (110) von einer gemeinsamen Folie (116) umhüllt sind und die Folie (116) zwischen den einzelnen Gittermatten (110) Gelenke (118) bildet, die es gestatten, die Gittermatten (110) übereinander zu falten, **dadurch gekennzeichnet, daß** die Gittermatten (110) zusätzlich durch ein von der Folie (116) umgebenes Gelenk (118b; 118c) miteinander verbunden sind.

2. Schalungselement nach Anspruch 1, **dadurch gekennzeichnet, daß** an mindestens einer der Gittermatten (110) innerhalb der Folienumhüllung eine Dämmschicht (120) angeordnet ist.

3. Schalungselement nach Anspruch 1 oder 2, **dadurch gekennzeichnet, daß** das Gelenk (118b) durch einen Ringclip (126, 128) und/oder Rödeldraht gebildet wird.

4. Schalungselement nach Anspruch 1 oder 2, **dadurch gekennzeichnet, daß** das Gelenk (118c) dadurch gebildet wird, daß verlängerte Enden der quer zur Scharnierachse verlaufenden Gitterstäbe (114) zu Haken (130) gebogen sind, die einen parallel zur Scharnierachse verlaufenden Gitterstab (112) der anderen Gittermatte (110) umgreifen.

5. Schalungselement nach einem der vorstehenden Ansprüche, **dadurch gekennzeichnet, daß** die Folie (116) eine Schrumpffolie ist.

## Claims

1. Formwork element comprising a latticework encased in a foil (116) and comprising at least two separate lattice plates (110), wherein the lattice plates (110) are encased by a common foil (116) and the foil (116) forms hinges (118) between the individual lattice plates (110), said hinges permitting to fold the lattice plates (110) one upon the other, **characterized in that** the lattice plates (110) are additionally connected to one another by a hinge (118b; 118c) that is encased by the foil (116).

2. Formwork element according to claim 1, **characterized in that** at least one of the lattice plates (10) has an insulating layer (120) arranged inside of the foil encasement.

3. Formwork element according to claim 1 or 2, **characterized in that** the joint (118b) is formed by a ring clip (126, 128) and/or tie wire.

4. Formwork element according to claim 1 or 2, **characterized in that** the hinge (118c) is formed by prolonged ends of lattice rods (114) which extend transverse to the hinge axis, said ends being bent into hooks (130) and straddling a lattice rod (112) of the other lattice plate (110), which lattice rod (112) extends parallel to the hinge axis.

5. Formwork element according to any of the preceding claims, **characterized in that** the foil (116) is a shrink foil.

## Revendications

1. Élément de coffrage avec un treillis enveloppé par un film (116), lequel treillis est constitué déau moins deux plaques de treillis (110) séparées, dans lequel les plaques de treillis (110) sont enveloppées par un film commun (116) et le film (116) entre les plaques de treillis (110) individuelles forme des articulations (118) qui sont conçues de manière à plier les plaques de treillis (110) les unes au-dessus des autres, **caractérisé en ce que** les plaques de treillis (110) sont de plus reliées les unes aux autres par une articulation (118b ; 118c) entourée par le film (116).

2. Élément de coffrage selon la revendication 1, **caractérisé en ce qu'**une couche d'isolation (120) est agencée sur au moins l'une des plaques de treillis (110), à l'intérieur de l'enveloppe de film.

3. Élément de coffrage selon la revendication 1 ou 2, **caractérisé en ce que** l'articulation (118b) est formée par un collier annulaire (126, 128) et/ou un fil métallique.

4. Élément de coffrage selon la revendication 1 ou 2, **caractérisé en ce que** l'articulation (118c) est formée de telle sorte que des extrémités rallongées des barres de treillis (114) s'étendant perpendiculairement à l'axe de charnière sont repliées en crochets (130) qui entourent une barre de treillis (112) s'étendant parallèlement à l'axe de charnière de l'autre plaque de treillis (110).

5. Élément de coffrage selon l'une des revendications précédentes, **caractérisé en ce que** le film (116) est un film rétractable.
